# EUROPÄISCHE PATENTSCHRIFT

(11) **EP 0 268 908 B1**
(45) Veröffentlichungstag und Bekanntmachung des Hinweises auf die Patenterteilung: **01.08.1990**
(21) Anmeldenummer: 87116454.7
(22) Anmeldetag: 07.11.1987
(51) Int. Cl.: B21C 49/00, B65H 20/34

(54) **Haltesicherung für die in Bandspeichern das obere Bandtrum abstützenden Rollentragrahmen**
Safety catch for roller frames, the rollers of which support the upper leg of a strip in a strip accumulator
Arrêt de sécurité pour des cadres de bobines, ces bobines soutenant le tronçon supérieur d'une bande dans un accumulateur à bandes

(30) Priorität: 26.11.1986 DE 3640394
(43) Veröffentlichungstag der Anmeldung: 01.06.1988
(73) Patentinhaber: SMS SCHLOEMANN-SIEMAG AKTIENGESELLSCHAFT, 40237 Düsseldorf (DE)
(72) Erfinder: Epskamp, Herbert, D-4005 Meerbusch 2 (DE); Roschütz, Horst, D-4152 Kempen 1 (DE)
(74) Vertreter: Müller, Gerd

(56) Entgegenhaltungen:
- DE-B- 2 024 556
- US-A- 3 687 348

## Beschreibung

Die Erfindung bezieht sich auf eine Haltesicherung in Kombination mit in Bandspeichern das obere Bandtrum abstützenden Rollentragrahmen, die vom, diese unterfahrenden Bandumlenkwagen mittels Rollen-Kurvenführungen durch eine Schwenkbewegung aus einer Ruhestellung in eine Arbeitsstellung und zurück bringbar, in beiden Stellungen durch eine Schwenkent- und Verriegelungsvorrichtung festlegbar sind.

Mit bekannten Ausbildungen von Vorrichtungen zur Schwenkent- und Verriegelung der Rollentragrahmen dieser Gattung (DE-A 2 150 759 und DE-A 3 610 214.8) wird sichergestellt, daß der jeweilige Rollentragrahmen, wenn dieser bei der Abgabe von Bandmaterial aus dem Bandspeicher von dem Bandumlenkwagen unterfahren und dabei über die Rollen-Kurvenführungen aus seiner Arbeitsstellung quer zur Bewegungsbahn des Bandumlenkwagens in die Ruhestellung außerhalb von dessen Bewegungsbahn und parallel zu dieser geschwenkt worden ist, in dieser Ruhestellung verbleibt, und ebenso nach dem anschließenden Wiedereinschwenken in die Arbeitsstellung nach Rückkehr des Bandumlenkwagens auch in dieser Stellung festgehalten wird. Die Vorrichtungen arbeiten dabei mit um die Schwenkachse des Rollentragrahmens drehbaren, der Arbeitsstellung bzw. der Ruhestellung zugeordnete Klinkausnehmungen aufweisenden Klink-Scheiben und federbeaufschlagbaren Klinken-Schalthebeln, die über Schaltrollen von auf dem Bandumlenkwagen angeordneten Führungsleisten gesteuert werden.

Die Rollen-Kurvenführungen, bei denen an den Rollentragrahmen angeordnete Rollen von am Bandumlenkwagen angeordneten Kurvenbahnen erfaßt und während der Wagenbewegung zwangsgeführt werden, gewährleisten zwar zuverlässig ein rechtzeitiges Wegschwenken der Rollentragrahmen und der von ihnen gehaltenen Tragrollen aus der Arbeitsstellung in die Ruhestellung und damit aus der Bewegungsbahn des Bandumlenkwagens; Voraussetzung hierfür ist aber die Festlegung der Rollentragrahmen in der jeweiligen Stellung durch die Vorrichtung zur Schwenkent- und Verriegelung, da diese auch die jeweilige Einlaufposition der am Rollentragrahmen angeordneten Führungsrollen der Rollen-Kurvenführungen festlegt. Tritt an der Schwenkent- und Verriegelungsvorrichtung eine Störung auf, die diese Positionierung der Führungsrollen verändert, dann können die Kurvenführungen des Bandumlenkwagens ihre Führungsaufgabe nicht übernehmen, weil sie die Führungsrolle nicht erfassen und die Rollentragrahmen werden nicht aus ihrer Arbeitsstellung in die Ruhestellung geschwenkt. Eine andere Möglichkeit besteht darin, daß infolge eines Bruches der Elemente der Klink-Scheiben und Klinken-Schalthebelanordnung die Rollentragrahmen nicht in der jeweils vorgesehenen Stellung festgelegt werden, sondern in einer Zwischenstellung verharren und dabei möglicherweise von dem Bandumlenkwagen zur Seite in Richtung ihrer Ruhestellung gedrückt werden, ohne Schaden anzurichten; sich dann aber bei der Rückkehr des Bandumlenkwagens in einer nicht vorhersehbaren Position in dessen Bewegungsbahn befinden und Kollisionen mit den entsprechenden Folgeschäden verursachen. Die Schwenkachsen der Rollentragrahmen weisen zwar bei derartigen Störungen wirksam werdende Sollbruchstellen auf. Mit diesen Sollbruchstellen können aber unkontrol lierte Schwenkpositionen der Rollentragrahmen innerhalb der Bewegungsbahn des Bandukmlenkwagens nicht vermieden werden.

Der Erfindung liegt die Aufgabe zugrunde, nach Auftreten von Schäden der geschilderten Art sicherzustellen, daß die Rollentragrahmen unabhängig davon auf die Schwenkent- und Verriegelungsvorrichtungen bzw. die Rollen-Kurvenführungen im Sinne ihrer vorgegebenen Aufgabenstellung wirksam werden oder nicht, das Zurückschwenken der Rollentragrahmen in ihre Ruhestellung und das Festlegen in dieser Ruhestellung gewährleistet ist.

Diese Aufgabe wird dadurch gelöst, daß in der Bewegungsbahn von ortsfest mit dem Bandumlenkwagen verbundenen Führungsleisten an dem Rollentragrahmen Anschlagelemente angeordnet sind, die von den Führungsleisten nacheilend im Abstand von der durch die Rollen-Kurvenführung bestimmten Schwenkbewegungsbahn der Rollentragrahmen beaufschlagbar sind, und durch in Richtung der Schwenkbewegungsbahn hinter der Rollentragrahmen-Ruhestellung angeordnete, die Rollentragrahmen erfassende und festlegende Haltevorrichtungen.

Mit dieser Haltesicherung wird erreicht, daß gleichgültig in welcher Schwenkposition innerhalb der Bewegungsbahn des Bundumlenkwagens sich die Rollentragrahmen befinden, diese von den auf dem Bandumlenkwagen angeordneten Führungsleisten durch Beaufschlagung der an ihnen angeordneten Anstoßelemente aus der Bewegungsbahn in Richtung auf die Ruhestellung geschwenkt und über diese hinaus in den Bereich der Haltevorrichtungen gestoßen werden, in denen eine Festlegung der Rollentragrahmen erfolgt, die ein Wiederherausschwenken in die Bewegungsbahn des Bandumlenkwagens verhindert.

Wie die Erfindung weiter vorsieht, können auf dem Bandumlenkwagen angeordnete, die Anschlagelemente der Rollentragrahmen während dessen Fahrbewegung, vor Auflauf der Führungsleisten beaufschlagbare Auflaufstoßdämpfer, die Stärke des Aufschlags der Führungsleisten auf die Anschlagelemente dämpfen und eine stoßfreie Einleitung der Schwenkbewegung der Rollentragrahmen in Richtung der Ruhestellung bewirken.

Wie die Erfindung schließlich vorsieht, ist es zweckmäßig, die Festlegung der Rollentragrahmen in der Haltevorrichtung durch mit dieser verbundenen Signalgeber für die Bedienung des Bandspeichers anzuzeigen.

Die Erfindung wird anhand des in der Zeichnung dargestellten Ausführungsbeispiels näher erläutert. Der die Bandumlenkrolle 1 tragende Bandumlenkwagen 2 ist an seinen beiden Längsseiten mit einem ersten Führungsleistenpaar 13 versehen, das bei Bewegung des Bandumlenkwagens 2 in der einen oder anderen Richtung des Doppelpfeils P die Schaltrollen 3 bzw. 4 der Schwenkent- und Verriegelungsvorrichtung 5 betätigt, mit deren Hilfe die beiden Rollentragrahmen 6 in der (gezeichneten) Ruhestellung bzw. der (strichpunktiert angedeuteten) Arbeitsstellung festgelegt werden. Die Schwenkbewegungen der Rollentragrahmen 6 werden durch an ihnen angeordnete Führungsrollen 7, die in die auf dem Bandumlenkwagen 1 angeordneten Kurvenführungen 8 einlaufen, zwangsgesteuert. An den Rollentragrahmen 6 sind Anstoßelemente 9 angeordnet, die sich in der Arbeitsstellung der Rollentragrahmen 6 (strichpunktiert) in der Bewegungsbahn der beiden weiteren Führungsleisten 10 auf dem Bandumlenkwagen 2 befinden. Diesen Führungsleisten 10 sind noch die Auflaufstoß dämpfer 11 mit Puffern 11 a, die ebenfalls auf dem Bandumlenkwagen 2 angeordnet sind, zugeordnet.

Befinden sich die Rollentragrahmen 6 in der strichpunktiert wiedergegebenen Schwenklage oder in einer anderen Schwenklage innerhalb der Bewegungsbahn des Bandumlenkwagens 2 und sind die Führungsrollen 7 in Zusammenarbeit mit den Kurvenführungen 8 nicht in der Lage, die Rollentragrahmen 6 aus der Bewegungsbahn des Bandumlenkwagens 2 herauszubringen, bevor dieser in den Bereich der Rollentragrahmen 6 einläuft, dann werden diese zunächst von den Puffern 11 a der Auflauf- stoßdämpfer 11 und anschließend von den Beaufschlagungsflächen der Führungsleisten 10 durch Beaufschlagung der Anstoßelemente 9 in Richtung auf die Haltevorrichtungen 12 geschwenkt, bis diese in einer Festhaltelage über die in vollen Linien dargestellte Ruhelage hinaus, wie ebenfalls strichpunktiert angedeutet, von den Haltevorrichtungen 12 erfaßt und in dieser Festhaltelage festgehalten werden.

Die Führungsleisten 10 sind dabei auf dem Bandumlenkwagen 2 gegenüber den Kurvenführungen 8 so positioniert, daß sie im Zuge der Fahrbewegung des Bandumlenkwagens 2 nacheilend in einem Abstand von der durch diese Kurvenführungen 8 bestimmten Schwenkbahn der Rollentragrahmen 6 wirksam werden und die Anstoßelemente 9 beaufschlagen, wenn sich aufgrund einer Störung oder eines Bruches die Rollentragrahmen 6 noch in ihrer Bewegungsbahn auf dem Bandumlenkwagen 2 befinden.

## Patentansprüche

1. Haltesicherung in Kombination mit in Bandspeichern das obere Bandtrum abstützenden Rollentragrahmen (6), die vom, diese unterfahrenden Bandumlenkwagen (2) mittels Rollen-Kurvenführungen (8) durch eine Schwenkbewegung aus einer Ruhestellung in eine Arbeitsstellung und zurück bringbar und in beiden Stellungen durch eine Schwenkent- und Verriegelungsvorrichtung (5) festlegbar sind, gekennzeichnet durch in der Bewegungsbahn von, ortsfest mit dem Bandumlenkwagen (2) verbundenen Führungsleisten (10) an den Rollentragrahmen (6) angeordnete Anschlagelemente (9), die von den Führungsleisten (10) nacheilend im Abstand von der durch die Rollen-Kurvenführungen (8) bestimmten Schwenkbewegungsbahn der Rollentragrahmen (6) beaufschlagbar sind, und eine in Richtung der Schwenkbewegungsbahn hinter der Rollentragrahmen-Ruhestellung angeordnete, diese Rollentragrahmen (6) erfassende und in einer Festhaltestellung festlegende Haltevorrichtungen (12).

2. Haltesicherung nach Anspruch 1, gekennzeichnet durch auf dem Bandumlenkwagen (2) angeordnete, die Anstoßelemente (9) der Rollentragrahmen (6) während der Fahrbewegung des Bandumlenkwagens (6) vor dem Auflauf der Führungsleisten (10) beaufschlagende Auflauf-Stoßdämpfer (11).

3. Haltesicherung nach den Ansprüchen 1 und/oder 2, dadurch gekennzeichnet, daß die Festlegung der Rollentragrahmen (6) in den Haltevorrichtungen (12) durch mit diesen verbundene Signalgeber anzeigbar ist.

## Claims

1. Retention-securing device in combination with roll support frames (6), which support the upper strip run in strip stores and which are bringable by the strip-deflecting carriage (2), which is moving below these, out of a rest setting into an operative setting and back through a pivotal movement by means of roller cam guides (8) and fixable in both settings by a pivotation unlocking and locking device, characterised by abutment elements (9), which are arranged at the roll support frames (6) in the path of movement of guide strips (10) connected fixedly with the strip-deflecting carriage (2) and which are loadable by the guide strips (10) one after the other at the spacing of the path of pivotal movement of the roll support frames (6), which is determined by the roller cam guides (8), and retaining devices (12), which are arranged in direction of the path of pivotal movement behind the rest setting of the roll support frames, seize these roll support frames (6) and fix them in a setting of firm retention.

2. Retention-securing device according to claim 1, characterised by ramp shock absorbers (11), which are arranged on the strip-deflecting carriage (2) and act on abutment elements (9) of the roll support frames (6) during the travel movement of the strip-deflecting carriage (2) before the running-up of the guide strips (10).

3. Retention-securing device according to the claims 1 and/or 2, characterised thereby, that the fixing of the roll support frames (6) in the retaining devices (12) is indicatable by signal transmitters connected with these.

## Revendications

1. Dispositif de maintien à l'arrêt utilisé en association avec des cadres (6) porteurs de rouleaux qui, dans des dispositifs de stockage de bandes, servent d'appuis au brin supérieur de la bande et qui, par le chariot (2) qui modifie l'orientation des bandes et se déplace dessous, peuvent être déplacés par pivotement au moyen de dispositifs (8) de guidage des rouleaux d'une position de repos à une position de travail et inversement et peuvent être fixés dans les deux positions par un dispositif empêchant tout pivotement et assurant le verrouillage, caractérisé par des éléments de butée (9) qui sont montés sur les cadres (6) porteurs des rouleaux sur les trajets de déplacement d'éléments de guidage (10) reliés au chariot (2) qui modifie l'orientatoin des bandes et qui peuvent être soumis à l'action des éléments de guidage (10) à une certaine distance en arrière sur le trajet de pivotement des cadres (6) porteurs de rouleaux déterminée par les dispositifs (8) de guidage des rouleaux et par un dispositifs (12) de maintien à l'arrêt qui est située, dans la direction du trajet de pivotement, en arrière de la position de repos des cadres porteurs de rouleaux, maintient ces cadres (6) porteurs de rouleaux et les fixe dans une position déterminée.

2. Dispositif de maintien à l'arrêt selon la revendication 1, caractérisé par des amortisseurs d'arrivée (11) qui sont montés sur le chariot (2) qui modifie l'orientation des bandes et qui agissent sur les éléments (9) de butée des cadres (6) porteurs de rouleaux pendant le déplacement du chariot (6) qui modifie l'orientation des bandes et avant l'arrivée des éléments guidage (10).

3. Dispositif de maintien à l'arrêt selon l'une des revendications 1 ou 2, caractérisé en ce que la fixation des cadres (6) porteurs de rouleaux peut être affichée dans les dispositifs (12) de maintien à l'arrêt par des émetteurs de signaux reliés à ces dispositifs.
